# EUROPÄISCHE PATENTSCHRIFT

(11) **EP 0 843 061 B1**
(45) Veröffentlichungstag und Bekanntmachung des Hinweises auf die Patenterteilung: **12.09.2001**
(21) Anmeldenummer: 97117030.3
(22) Anmeldetag: 01.10.1997
(51) Int. Cl.: E05C 9/00

(54) **Beschlag für ein Fenster**
Fitting for a window
Ferrure pour fenêtre

(30) Priorität: 18.11.1996 DE 19647591
(43) Veröffentlichungstag der Anmeldung: 20.05.1998
(73) Patentinhaber: ROTO FRANK Aktiengesellschaft, 70771 Leinfelden-Echterdingen (DE)
(72) Erfinder: Röder, Erwin, 73 340 Amstetten (DE); Beyer, Holger, 70 619 Stuttgart (DE)

(56) Entgegenhaltungen:
- EP-A- 0 305 732
- EP-A- 0 493 689
- DE-A- 2 601 390
- DE-A- 4 339 752
- FR-A- 2 214 320

## Beschreibung

Die Erfindung betrifft einen Beschlag für ein Fenster oder dgl. mit einem in einer Beschlagteilnut des Fensters anzuordnenden Beschlagteil und mit einem endseitig am Beschlagteil vorgesehenen Anschlagelement, welches zur hintergreifenden Anlage an einer Flügelecke des Fensters bestimmt ist.

Ein derartiger Beschlag ist beispielsweise durch die DE 43 39 752 A1 bekanntgeworden.

Beim Montieren der Beschlagteile eines Fensterflügels, insbesondere von Beschlaggetriebe und Stulpschienen, ist eine genaue Positionierung in Richtung der Beschlagteilnut erforderlich. Um einen Anschlag zu schaffen, weisen die Beschlagteile an ihrem Ende eine Verbreiterung in Form einer Anschlagfläche auf, die beim Einführen in die Beschlagsnut an der stirnseitigen Außenseite der Beschlagnut, d.h. an der Flügelecke eines Flügelprofils, anschlägt und somit eine präzise Längsausrichtung ermöglicht.

Bei dem aus der DE 43 39 752 A1 bekannten Beschlag ist die Anschlagfläche durch ein Anschlagelement gebildet, welches endseitig an einer Stulpschiene vorgesehen ist und zur Anlage an einer stirnseitigen Außenseite der Beschlagsnut bzw. an der Flügelecke dient. Dieses Anschlagelelement ist entweder einseitig oder beidseitig so breit ausgeführt ist, daß es mit der Anschlagfläche seitlich über die Stulpschiene übersteht. Diese überstehende bzw. überstehenden Anschlagflächen kommen bei der Montage der Stulpschiene an der stirnseitigen Außenseite der Beschlagteilnut zur Anlage und gewährleisten damit die korrekte und exakte Längspositionierung der Stulpschiene innerhalb der Beschlagsnut. Dadurch kann die Stulpschiene am Flügelrahmen stets ihre gleiche Anschlagsposition in Längsrichtung der Beschlagsnut einnehmen. Die überstehenden Anschlagflächen sind dabei in Falzstegausnehmungen, welche für Beschlagteile wie z. B. Stulpschienen auf der stirnseitigen Außenseite vorgesehen sind, versenkt bzw. aufgenommen.

Bei Fensterflügel-Profilen, die nur eine einseitige Verbreiterung des Anschlagelements, z. B. nur nach außen zulassen, können Anschlagelemente mit beidseitigen Anschlagflächen nicht eingesetzt werden. Vielmehr müssen die Beschlagteile in Abhängigkeit, ob es sich um ein rechts oder links angeschlagenes Fenster handelt, auf der entsprechenden Seite eine einseitigen Anschlagfläche aufweisen. Dies macht zwei verschiedene Sorten von Anschlagelementen für rechts und links angeschlagene Fenster erforderlich.

Der vorliegenden Erfindung liegt demgegenüber die Aufgabe zugrunde, einen Beschlag der eingangs genannten Art dahin gehend weiterzubilden, daß dasselbe Anschlagelement sowohl bei rechts als auch bei links angeschlagenen Fenstern eingesetzt werden kann.

Diese Aufgabe wird erfindungsgemäß dadurch gelöst, daß das Anschlagelement am Beschlagteil zwischen zwei Endstellungen beweglich gehalten ist, in denen das Anschlagelement jeweils mit der einen Längsseite des Beschlagteils fluchtet und über die andere Längsseite übersteht.

Der erfindungsgemäße Beschlag hat damit den wesentlichen Vorteil, daß je nach rechts oder links angeschlagenem Fenster eine der beiden Endstellungen des Anschlagelements ausgewählt werden kann. Das Anschlagelement wird dazu soweit in die entsprechende Endstellung bewegt, bis es mit seinem einen Außenende über die eine Längsseite des Beschlagteils nicht übersteht und sein anderes Au-ßenende über die andere Längsseite des Beschlagteils übersteht. Dieses überstehende andere Außenende bildet den mit der Flügelekke zusammenwirkenden Anschlag.

Das Anschlagelement kann z.B. am stirnseitigen Ende einer Stulpschiene vorgesehen sein und noch kurz vor deren Einbau in einen Fensterflügel je nach Anschlagart des Fensters entsprechend in eine seiner beiden Endstellungen bewegt werden. Dabei ist das Anlageelement vorzugsweise unverlierbar am Beschlagteil gehalten. So kann ohne Zusatzaufwand ein Anschlag geschaffen werden, der z. B. bei rechts bzw. links angeschlagenen Fenstern immer an deren Außenseite zur Anlage kommt. Darüber hinaus kann das Anschlagelement aber auch als beidseitiger Anschlag verwendet werden, wenn beide Außenenden über die jeweilige Längsseite der Stulpschiene überstehen, d.h., wenn sich das Anschlagelement in einer Zwischenstellung zwischen seinen beiden zur jeweiligen Längsseite der Stulpschiene bündigen Endstellungen befindet.

Bei einer besonders bevorzugten Ausführungsform ist das Anschlagelement zwischen seinen beiden Endstellungen relativ zum Beschlagteil verschwenkbar. Die Schwenkbewegung des Anschlagelements erfolgt bei entsprechend großem Schwenkradius etwa rechtwinklig zur Längsrichtung des Beschlagteils. Das Anschlagelement kann z. B. mit dem Beschlagteil schwenkbar vernietet sein.

Eine besonders vorteilhafte Weiterbildung dieser Ausführungsform ist dadurch gekennzeichnet, daß die Schwenkbewegung des Anschlagelements durch eine Aussparung im Beschlagteil und einen in diese Aussparung ragenden Begrenzungsnocken des Anschlagelements begrenzt ist. Diese Begrenzung ist besonders platzsparend, da der Begrenzungsnocken in eine zentrale Aussparung im Beschlagteil eingreifen kann und daher keine über das Beschlagteil vorstehenden Begrenzungsteile vorhanden sind.

Bei einer anderen ganz besonders bevorzugten Ausführungsform ist das Anschlagelement zwischen seinen beiden Endstellungen relativ zum Beschlagteil verschiebbar. Im Gegensatz zu einem verschwenkbaren Anschlagelement, für dessen Schwenkbewegung ein nicht nutzbarer Schwenkraum freigehalten werden muß, kann bei einem verschiebbaren Anlageelement die Bewegung rechtwinklig zur Längsrichtung des Beschlagteils erfolgen. Je nach Anwendung kann durch Verschieben des Anlageelements ein Anschlag geschaffen werden, der bei rechts bzw. links angeschlagenen Fenstern immer an der Außenseite zur Anlage kommen kann.

Wenn in vorteilhafter Weiterbildung dieser Ausführungsform das Anschlagelement auf einem Führungsabschnitt des Beschlagteils geführt und gehalten ist, sind keine weiteren Befestigungsmittel erforderlich.

Besonders einfach kann das Anschlagelement an dem Beschlagteil geführt und gleichzeitig unverlierbar gehalten werden, wenn in bevorzugter Ausgestaltung dieser Weiterbildung der Führungsabschnitt des Beschlagteils eine sich in Verschieberichtung des Anschlagelements erstreckende Führungsöffnung im Anschlagelement durchgreift und ein über das Anschlagelement überstehender Endabschnitt des Beschlagteils umgebogen ist. Bei der Montage des Beschlagteils, z.B. einer Stulpschiene, wird das Anschlagelement auf den Führungsabschnitt der Stulpschiene aufgesteckt und dannder durch das Anschlagelement vorstehende Endabschnitt der Stulpschiene um etwa 90° umgebogen, wodurch das Anschlagelement an der Stulpschiene befestigt ist.

Besonders vorteilhaft ist es, wenn das Anschlagelement als ein Kupplungselement ausgebildet ist. über ein solches, z. B. an einer Stulpschiene vorgesehenes Kupplungselement kann eine Eckumlenkung, welche die entsprechende Flügelecke umgreift, befestigt werden. Dazu weist das Kupplungselement z.B. Rast- oder Haltevorsprünge auf, die mit der Eckumlenkung zusammenwirken.

Bei einer anderen, ganz besonders bevorzugten Weiterbildung ist das Anschlagelement zwischen dem Beschlagteil und einem am Beschlagteil befestigten Kupplungselement beweglich gehalten.

Damit möglichst wenige Teile am Beschlagteil verschiebbar sind, ist bei einer vorteilhaften Ausgestaltung dieser Weiterbildung das Anschlagelement am Kupplungselement verschiebbar geführt. Das Kupplungselement selbst kann fest mit dem Beschlagteil verbunden werden, so daß das Anlageelement relativ zum Beschlagteil und zum Kupplungselement verschiebbar ist. Zur Führung des Anschlagelements können Führungsnuten und Haltenuten vorgesehen sein, die das Anschlagelement in seiner Bewegungsrichtung und auch beabstandet zwischen Beschlagteil und Kupplungselement führen können.

Bevorzugt ist die Verschiebung des Anschlagelements durch das Kupplungselement begrenzt, so daß am Beschlagteil selbst keine Begrenzungsmittel für das Anschlagelement vorgesehen zu werden brauchen.

Besonders einfach läßt sich die Verschiebung des Anschlagelements begrenzen, wenn am Kupplungselement ein Begrenzungsnocken vorgesehen ist, der in eine sich in Verschieberichtung des Anschlagelements erstreckende Aussparung des Anschlagelements ragt. Das Anschlagelement kann dann relativ zum Kupplungselement soweit verschoben werden, wie es der Begrenzungsnocken in der Aussparung des Anschlagelements zuläßt. Auch die umgekehrte Anordnung des Begrenzungsnockens am Kupplungselement und der Aussparung im Anschlagelement ist möglich.

Bei einer anderen Ausführungsform ist die Verschiebung des Anschlagelements durch das Beschlagteil begrenzt.

Dies kann besonders einfach dadurch erreicht werden, daß ein Begrenzungsnocken am Anschlagelement in eine in Verschieberichtung des Anschlagelements verlaufende Aussparung im Beschlagteil hineinragt. So kann das Beschlagteil z.B. eine stirnseitig offene Aussparung aufweisen, in der der Begrenzungsnocken des Anschlagelements verschiebbar ist. Auch die umgekehrte Anordnung eines Begrenzungsnockens am Beschlagteil und einer Aussparung im Anschlagelement ist möglich.

In einer ganz besonders bevorzugten Weiterbildung sind das Anschlagelement und das Kupplungselement als einstückiges Gußteil mit Sollbruchstellen herstellbar. Spätestens beim oder auch noch während des Einbaus in die Beschlagteilnut werden dann das Anschlagelement und das Kupplungselement voneinander an den Sollbruchstellen abgetrennt, so daß das Anschlagelement relativ zum Kupplungselement beweglich ist. Vorzugsweise werden das einstükkige Anschlag- und Kupplungselement jedoch in einer separaten Einrichtung getrennt und möglichst gleichzeitig auch an dem Beschlagteil befestigt.

Bei einer besonders vorteilhaften Ausgestaltung dieser Weiterbildung ist das Anschlagelement durch das Befestigen, insbesondere durch Vernieten, des Kupplungselements mit dem Beschlagteil vom Kupplungselement abtrennbar. Wenn das einstückige Gußteil in einer entsprechenden Aufnahme angeordnet ist, kann, wenn das Anschlagelement weiter aus der Aufnahme als das Kupplungselement ragt, das Anschlagelement relativ zum Kupplungselement in einem ersten Schritt durch Auflegen und Niederdrücken des Beschlagteils vom Kupplungselement abgetrennt werden. In einem zweiten Schritt kann dann bei niedergehaltenem Beschlagteil das Kupplungselement mit dem Beschlagteil vernietet werden, wonach das abgetrennte Anschlagelement zwischen Beschlagteil und Kupplungselement unverlierbar, aber beweglich gehalten ist.

Bei einer weiteren Ausführungsform ist das Anschlagelement in mindestens eine, vorzugsweise in beide Endstellungen verformbar, insbesondere verbiegbar. Vorteilhafterweise ist die Grundstellung des Anschlagelements in der Mitte zwischen den beiden Endstellungen gewählt, so daß das Anschlagelement in beide Endstellungen jeweils gleich verformt wird.

In einer ersten Weiterbildung ist eine Anschlagfläche des Anschlagelements relativ zum übrigen Teil des Anschlagelements zwischen beiden Endstellungen verschwenkbar, in einer zweiten Weiterbildung dagegen verschiebbar. Der übrige Teil des Anschlagelements kann unbeweglich am Beschlagteil gehalten sein.

Weitere Vorteile der Erfindung ergeben sich aus der Beschreibung und der Zeichnung.

Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: in einer Ansicht schräg von oben eine Flügelecke eines Fensters mit einer Stulpschiene, die mit einem verschiebbaren Anschlagelement versehen ist;
- Fign. 2a bis 2c: verschiedene Varianten des in Fig. 1 gezeigten Anschlagelements;
- Fig. 3: eine teilweise geschnittene Seitenansicht eines als Gußteil einstückig mit einem Kupplungselement hergestellten Anschlagelements;
- Fig. 4: in einer teilweise geschnittenen Seitenansicht das in einer Beschlagteilnut angeordnete einstückige Gußteil der Fig. 3 vor der Trennung;
- Fig. 5: die in Fig. 4 gezeigten Teile nach ihrer Trennung und im an der Stulpschiene befestigten Zustand;
- Fig. 6: in einer Draufsicht ein zweites Ausführungsbeispiel eines Anschlagelements und einer Stulpschiene;
- Fig. 7: in einer Schnittansicht das Anschlagelement der Fig. 6;
- Fig. 8: ein drittes Ausführungsbeispiel eines Anschlagelements und einer Stulpschiene; und
- Fig. 9: in einer Seitenansicht das Anschlagelement der Fig. 8.
- Fig. 10a,b: ein viertes Ausführungsbeispiel eines Anschlagelements und einer Stulpschiene; und
- Fig. 11a,b: ein fünftes Ausführungsbeispiel eines Anschlagelements und einer Stulpschiene.

Ein in Fig. 1 mit 1 bezeichneter Fensterflügel weist zur Ermöglichung der Montage eines Treibstangenbeschlags (nicht gezeigt) eine umlaufende Beschlagteilnut 2 auf, welche öffnungsseitig durch ein Beschlagteil in der Form einer Stulpschiene 3 abgedeckt ist. Die Stulpschiene 3 endet bündig mit der stirnseitigen Außenseite 4 der eine Nutwand der Beschlagteilnut 2 definierenden Innenwand 5 des Fensterflügels 1. Um diese Lage der Stulpschiene 3 präzise einstellen zu können, ist ein Anschlagelement 6 vorgesehen, das mit Hilfe eines Kupplungelements 7 an der Stulpschiene 3 gehalten ist. Das Anschlagelement 6 und damit eine Anschlagfläche 8 ist parallel zu der stirnseitigen Außenseite 4 und rechtwinklig zur Längsrichtung der Stulpschiene 3 in Richtung des Doppelpfeils 9 zwischen zwei Endstellungen verschiebbar.

In der in Fig. 1 gezeigten einen Endstellung des Anschlagelements 6 steht das eine Außenende 8a der Anschlagfläche 8 über die eine (innere) Längsseite 11 der Sulpschiene 3 vor, so daß das eine Außenende 8a an der stirnseitigen Außenseite 4 von außen bzw. hintergreifend anliegt, während das andere Ende 8b der Anschlagfläche 8 an einer Außenwand 10 des Fensterflügels 1 anliegt und mit der anderen (äußeren) Längsseite 12 der Stulpschiene 3 fluchtet. In der anderen, nicht gezeigten Endstellung fluchtet das eine Ende 8a mit der inneren Längsseite 11 der Stulpschiene 3, und das andere Ende 8b steht über die äußere Längsseite 12 über.

In den Fign. 2a bis 2c sind verschiedene Varianten der Halterung des Anschlagelements 6 zwischen der Stulpschiene 3 und dem Kupplungselement 7 gezeigt. Die Stulpschiene 3 weist eine zentrale Längsaussparung 13 und an ihrem vorderen Ende ein Nietloch 14 auf. Das Kupplungselement 7 ist zum Kuppeln mit anderen Beschlagteilen (nicht gezeigt) mit einem Kupplungsvorsprung 26 (Fig. 3) versehen und weist ein Befestigungsloch 16 und einen Nietvorsprung 17 auf, der im Nietloch 14 der Stulpschiene 3 vernietet wird und damit das Kupplungselement 7 an der Stulpschiene 3 befestigt. über eine zwischen der Stulpschiene 3 und dem Kupplungselement 7 angeordnete Führungsfläche 19 ist das Anschlagelement 6 relativ zur Stulpschiene 3 in Pfeilrichtung 9 verschiebbar geführt, wobei die Anschlagfläche 8 an der Stirnseite der Stulpschiene 3 geführt anliegt. Ein Begrenzungsnocken 18 an der Anschlagfläche 8 ragt in eine sich in Verschieberichtung 9 erstrekkende Begrenzungsaussparung 15 der Stulpschiene 3 hinein, wodurch die Bewegung des Anschlagelements 6 zwischen seinen beiden Endstellungen begrenzt ist.

Bei der in Fig. 2b gezeigten Variante ist die Bewegung des Anschlagelements 6' durch das Kupplungselement 7' begrenzt. Dazu greift ein Begrenzungsnocken 20 des Kupplungselements 7' in eine sich in Verschieberichtung 9 erstreckende Aussparung 21 in der Führungsfläche 19' des Anschlagelements 6'. über diesen Begrenzungsnocken 20 ist das Anschlagelement 6' zwischen Stulpschiene 3 und Kupplungselement 7' unverlierbar gehalten.

In Fig. 2c ist eine weitere Variante gezeigt, wie die Bewegung des Anschlagelements 6'' mit Hilfe des Kupplungselements 7'' begrenzt werden kann. Ein Begrenzungsnocken 22 am Kupplungselement 7'' ragt in eine_stirnseitig offene, sich in Verschieberichtung 9 erstreckende Aussparung 23 in der Führungsfläche 19'' des Anschlagelements 6'' hinein.

Fig. 3 zeigt ein einstückig als Gußteil gefertigtes Anschlag- und Kupplungselement 6, 7. Diese beiden Elemente sind über zwei Sollbruchstellen 24, 25 miteinander verbunden. Das Kupplungselement 7 weist neben dem Befestigungsloch 16, dem Nietvorsprung 17 und dem Kupplungsvorsprung 26 eine Führungsnut 27 und am vorderen Ende einen Haltevorsprung 28 auf, die sich in Verschieberichtung 9 erstrecken. Wie unten noch näher ausgeführt, wirken die Führungsnut 27 und der Haltevorsprung 28 mit einem Führungsvorsprung 29 bzw. mit einer Haltenut 30 des Anschlagelements 6 zusammen, wobei zusätzlich eine schräge Nutwand 27a der Führungsnut 27 mit einer Schrägfläche 29a des Führungsvorsprungs 29 zusammenwirkt.

In den Fign. 4 und 5 ist gezeigt, wie die in Fig. 3 gezeigten einstückigen Anschlag- und Kupplungselemente 6, 7 voneinander abgetrennt und dann mit der Stulpschiene 3 vernietet werden können. Das Anschlag- und Kupplungselement 6, 7 wird in eine entsprechende Aufnahme 31 eines Amboß 32 eingelegt und dann die Stulpschiene 3 auf das Anschlag- und Kupplungselement 6, 7 aufgelegt, wobei der Niet 17 des Kupplungselements 7 das Nietloch 16 in der Stulpschiene 3 durchgreift. Da die Oberseite der Führungsfläche 19 oberhalb der Oberseite des Kupplungselements 7 liegt, kommt die Stulpschiene 3 mit ihrer Unterseite zunächst auf der Führungsfläche 19 zur Auflage. Mit Hilfe eines die Stulpschiene 3 nach unten drückenden Niederhalters 33 wird das Anschlagelement 6 gegenüber dem Kupplungselement 7 beaufschlagt, wodurch das Anschlagelement 6 an den Sollbruchstellen 24 und 25 vom Kupplungsteil 7 abgetrennt wird. Der Führungsvorsprung 29 des Anschlagelements 6 greift in die Führungsnut 27 des Kupplungselements 7 und der Haltevorsprung 28 des Kupplungselements 7 in die Haltenut 30 am Anschlagelement 6 ein, wobei die beiden Schrägfläche 27a, 29a diesen Eingreifvorgang unterstützen. Die Stulpschiene 3 liegt nun auch auf der Oberseite des Kupplungselements 7 auf, und der aus dem Nietloch 16 herausragende Nietvorsprung 17 wird mittels eines nach unten (Pfeilrichtung 34) wirkenden Nietdöppers 35 vernietet (Fig. 5).

In den Fign. 6 und 7 ist ein weiteres Ausführungsbeispiel eines relativ zur Stulpschiene 40 verschiebbaren Anschlagelements 45 gezeigt. Die Stulpschiene 40 weist eine zentrale Längsaussparung 41 und einen über eine Schulter 42 zurückspringenden Führungsabschnitt 43 auf, wobei am vorderen Ende des Führungsabschnittes 43 noch ein ebenfalls zurückspringender Endabschnitt 44 vorgesehen ist. Das Anschlagelement 45 wird auf den Führungsabschnitt 43 der Stulpschiene 40 aufgeschoben, wobei der Führungsabschnitt 43 eine Führungsöffnung 46 des Anschlagelements 45 durchgreift und eine Außenseite der Stulpschiene 40 an einer Anlagefläche 47 des Anschlagelements 45 anliegt. Da die Führungsöffnung 46 in Verschieberichtung 9 des Anschlagelements 45 breiter als der Führungsabschnitt 43 ist, kann das Anschlagelement 45 relativ zur Stulpschiene 40 in der Führungsöffnung 46 in Verschieberichtung 9 verschoben werden. Zur Sicherung des Anschlagelements 45 auf dem Führungsabschnitt 43 wird der Endabschnitt 44 der Stulpschiene 40 um 90° in einen Freiraum 48 des Anschlagelements 45 umgebogen, wodurch das Anschlagelement 45 zwischen dem Endabschnitt 44 und der Schulter 42 an der Stulpschiene 40 gehalten ist. über einen Kupplungsvorsprung 49 kann das Anschlagelement 45 mit anderen Beschlagteilen verbunden werden.

Die Fign. 8 und 9 zeigen ein weiteres Ausführungsbeispiel eines Anschlagelements 50 mit einer Anschlagfläche 57, welches an einer Stulpschiene 51 schwenkbar in Pfeilrichtung 56 befestigt ist. Dazu durchgreift ein Niet 52 am Anschlagelement 50 ein entsprechendes Nietloch 53 in der Stulpschiene 51. Um die Schwenkbewegung des Anschlagelements 50 zu begrenzen, greift ein Begrenzungsnokken 54 des Anschlagelements 50 in eine in der Stulpschiene 51 vorgesehene Aussparung 55, wobei die Erstreckung des Begrenzungsnockens 54 in Schwenkrichtung 56 kleiner als die Erstreckung der Aussparung 55 ist, d. h., die Schwenkbewegung des Anschlagelements 50 ist durch die Bewegung des Befestigungsnockens 54 in der Aussparung 55 begrenzt. Der Begrenzungsnocken 54 und die Aussparung 55 können derart aufeinander abgestimmt sein, daß in beiden Endschwenkpositionen des Anschlagelements 50 jeweils ein Außenende 57a bzw. 57b der Anschlagfläche 57 über die eine Längsseite 58 bzw. 59 der Stulpschiene 51 übersteht, während das andere Außenende 57b bzw. 57a der Anschlagfläche 57 über die andere Längsseite 59 bzw. 58 nicht übersteht, sondern vorzugsweise bündig endet. Wie Fig. 9 zeigt, ist das Anschlagelement 50 als ein Verbindungswinkel mit einem kupplungsvorsprung 60 ausgebildet.

In den Fig. 10 und 11 sind zwei weitere Ausführungsbeispiele eines Beschlags in Form einer Stulpschiene 61 und eines Anschlagelements 60 bzw. 60' gezeigt, wobei in a) beide Teile im nichtmontierten Zustand und in b) im aneinander befestigten Zustand gezeigt sind.

Mit Hilfe von Clips-Elementen 63, die in Pfeilrichtung 64 durch eine Aussparung 62 in der Stulpschiene 61 geführt sind und diese Aussparung 62 hintergreifen, ist das Anschlagelement 60, 60' an der Stulpschiene 61 befestigt.

In Fig. 10 ist eine Anschlagfläche 65 des Anschlagelements 60 mittels eines Stegs 66 mit dem an der Stulpschiene 61 befestigten Teil des Anschlagelements 60 verbunden. Der Steg 66 ist derart dimensioniert, daß die Anschlagfläche 65 in Pfeilrichtung 67 zwischen den beiden Endstellungen des Anschlagelements 60 verschwenkt bzw. verbogen werden kann.

In Fig. 11 ist die Anschlagfläche 65' über zwei Stege 66' derart mit dem befestigten Teil des Anschlagelements 60' verbunden, daß die Anschlagfläche 65' in Richtung des Doppelpfeils 67' in die beiden Endstellungen parallel verschoben bzw. verbogen werden kann.

## Patentansprüche

1. Beschlag für ein Fenster oder dgl. mit einem in einer Beschlagteilnut (2) des Fensters anzuordnenden Beschlagteil (3; 40; 51; 61) und mit einem endseitig am Beschlagteil (3; 40; 51; 61) vorgesehenen Anschlagelement 6; 6'; 6"; 45; 50; 60; 60', welches zur hintergreifenden Anlage an einer Flügelecke des Fensters bestimmt ist,
**dadurch gekennzeichnet,**
**daß** das Anschlagelement (6; 6'; 6''; 45; 50; 60; 60') am Beschlagteil (3; 40; 51; 61) zwischen zwei Endstellungen beweglich gehalten ist, in denen das Anschlagelement (6; 6'; 6''; 45; 50; 60; 60') jeweils mit der einen Längsseite (11; 58) des Beschlagteils (3; 40; 51; 61) fluchtet und über die andere Längsseite (12; 59) übersteht.

2. Beschlag nach Anspruch 1, **dadurch gekennzeichnet, daß** das Anschlagelement (50) zwischen seinen beiden Endstellungen relativ zum Beschlagteil (51) verschwenkbar ist.

3. Beschlag nach Anspruch 2, **dadurch gekennzeichnet, daß** die Schwenkbewegung des Anschlagelements (50) durch eine Aussparung (55) im Beschlagteil (51) und einen in diese Aussparung (55) ragenden Begrenzungsnocken (54) des Anschlagelements (50) begrenzt ist.

4. Beschlag nach Anspruch 1, **dadurch gekennzeichnet, daß** das Anschlagelement (6; 6'; 6''; 45) zwischen seinen beiden Endstellungen relativ zum Beschlagteil (3; 40) verschiebbar ist.

5. Beschlag nach Anspruch 4, **dadurch gekennzeichnet, daß** das Anschlagelement (45) auf einem Führungsabschnitt (43) des Beschlagteils (40) geführt und gehalten ist.

6. Beschlag nach Anspruch 5, **dadurch gekennzeichnet, daß** der Führungsabschnitt (43) des Beschlagteils (40) eine sich in Verschieberichtung (9) des Anschlagelements (45) erstreckende Führungsöffnung (46) im Anschlagelement (45) durchgreift und daß ein über das Anschlagelement (45) überstehender Endabschnitt (44) des Beschlagteils (40) umgebogen ist.

7. Beschlag nach einem der vorhergehenden Ansprüche, **dadurch gekennzeichnet, daß** das Anschlagelement (6; 6'; 6''; 45; 50) als Kupplungselement ausgebildet ist.

8. Beschlag nach Anspruch 4, **dadurch gekennzeichnet, daß** das Anschlagelement (6; 6'; 6'') zwischen dem Beschlagteil (3) und einem am Beschlagteil (3) befestigten Kupplungselement (7; 7'; 7'') beweglich gehalten ist.

9. Beschlag nach Anspruch 8, **dadurch gekennzeichnet, daß** das Anschlagelement (6; 6'; 6'') am Kupplungselement (7; 7'; 7'') verschiebbar geführt ist.

10. Beschlag nach Anspruch 8 oder 9, **dadurch gekennzeichnet, daß** die Verschiebung des Anschlagelements (6'; 6'') durch das Kupplungselement (7'; 7'') begrenzt ist.

11. Beschlag nach Anspruch 10, **dadurch gekennzeichnet, daß** am Kupplungselement (7'; 7'') ein Begrenzungsnocken (20; 22) vorgesehen ist, der in eine sich in Verschieberichtung (9) des Anschlagelements (6'; 6'') erstreckende Aussparung (21; 23) des Anschlagelements (6'; 6'') ragt.

12. Beschlag nach einem der Ansprüche 1 bis 9, **dadurch gekennzeichnet, daß** die Verschiebung des Anschlagelements (6) durch das Beschlagteil (3) begrenzt ist.

13. Beschlag nach Anspruch 12, **dadurch gekennzeichnet, daß** ein Begrenzungsnocken (18) am Anschlagelement (6) in eine in Verschieberichtung (9) des Anschlagelements (6) verlaufende Aussparung (15) im Beschlagteil (3) hineinragt.

14. Beschlag nach einem der Ansprüche 8 bis 13, **dadurch gekennzeichnet, daß** das Anschlagelement (6; 6'; 6'') und das Kupplungselement (7; 7'; 7'') als einstückiges Gußteil mit Sollbruchstellen herstellbar sind.

15. Beschlag nach Anspruch 14, **dadurch gekennzeichnet, daß** das Anschlagelement (6; 6'; 6'') durch das Befestigen, insbesondere durch Vernieten, des Kupplungselements (7; 7'; 7'') mit dem Beschlagteil (3) vom Kupplungselement (7; 7'; 7'') abtrennbar ist.

16. Beschlag nach Anspruch 1, **dadurch gekennzeichnet, daß** das Anschlagelement (60, 60') in mindestens eine, vorzugsweise in beide Endstellungen verformbar, insbesondere verbiegbar, ist.

17. Beschlag nach Anspruch 16, **dadurch gekennzeichnet, daß** eine Anschlagfläche (65) des Anschlagelements (60) relativ zum übrigen Teil des Anschlagelements (60) zwischen beiden Endstellungen verschwenkbar ist.

18. Beschlag nach Anspruch 16, **dadurch gekennzeichnet, daß** eine Anschlagfläche (65') des Anschlagelements (60) relativ zum übrigen Teil des Anschlagelements (60') zwischen beiden Endstellungen verschiebbar ist.

## Claims

1. Fitting for a window or the like, including a fitting member (3; 40; 51; 61), which is to be disposed in a fitting member groove (2) of the window, and a stop member (6; 6'; 6"; 45; 50; 60; 60'), which is provided on the end side of the fitting member (3; 40; 51; 61) and is intended to engage a sash comer of the window so as to abut thereagainst, **characterised in that** the stop member (6; 6'; 6"; 45; 50; 60; 60') is displaceably retained on the fitting member (3; 40; 51; 61) between two end positions, in which the stop member (6; 6'; 6"; 45; 50; 60; 60') is in alignment with one respective longitudinal side (11; 58) of the fitting member (3; 40; 51; 61) and protrudes beyond the other longitudinal side (12; 59).

2. Fitting according to claim 1, **characterised in that** the stop member (50) is pivotable between its two end positions relative to the fitting member (51).

3. Fitting according to claim 2, **characterised in that** the pivotal movement of the stop member (50) is defined by a recess (55) in the fitting member (51) and by a limiting cam (54) of the stop member (50) projecting into this recess (55).

4. Fitting according to claim 1, **characterised in that** the stop member (6; 6'; 6"; 45) is displaceable between its two end positions relative to the fitting member (3; 40).

5. Fitting according to claim 4, **characterised in that** the stop member (45) is guided and retained on a guide portion (43) of the fitting member (40).

6. Fitting according to claim 5, **characterised in that** the guide portion (43) of the fitting member (40) passes through a guide aperture (46) in the stop member (45), which aperture extends in the direction of displacement (9) of the stop member (45), and in that an end portion (44) of the fitting member (40) protruding beyond the stop member (45) is bent-over.

7. Fitting according to one of the preceding claims, **characterised in that** the stop member (6; 6'; 6"; 45; 50) is configured as a coupling member.

8. Fitting according to claim 4, **characterised in that** the stop member (6; 6'; 6) is displaceably retained between the fitting member (3) and a coupling member (7; 7'; 7") mounted on the fitting member (3).

9. Fitting according to claim 8, **characterised in that** the stop member (6; 6'; 6") is displaceably guided on the coupling member (7; 7'; 7").

10. Fitting according to claim 8 or 9, **characterised in that** the displacement of the stop member (6'; 6") is defined by the coupling member (7'; 7").

11. Fitting according to claim 10, **characterised in that** a limiting cam (20; 22) is provided on the coupling member (7'; 7") and projects into a recess (21; 23) of the stop member (6'; 6") extending in the direction of displacement (9) of the stop member (6'; 6").

12. Fitting according to one of claims 1 to 9, **characterised in that** the displacement of the stop member (6) is defined by the fitting member (3).

13. Fitting according to claim 12, **characterised in that** a limiting cam (18) on the stop member (6) protrudes into a recess (15) in the fitting member (3) extending in the direction of displacement (9) of the stop member (6).

14. Fitting according to one of claims 8 to 13, **characterised in that** the stop member (6; 6'; 6") and the coupling member (7; 7'; 7") can be produced as a one-piece casting provided with intended breaking points.

15. Fitting according to claim 14, **characterised in that** the stop member (6; 6'; 6") is separable from the coupling member (7; 7'; 7") by securing, more especially by riveting, the coupling member (7; 7'; 7") to the fitting member (3).

16. Fitting according to claim 1, **characterised in that** the stop member (60; 60')is deformable, more especially bendable, into at least one end position, preferably into both end positions.

17. Fitting according to claim 16, **characterised in that** a stop face (65) of the stop member (60) is pivotable relative to the remaining part of the stop member (60) between both end positions.

18. Fitting according to claim 16, **characterised in that** a stop face (65') of the stop member (60) is displaceable relative to the remaining part of the stop member (60') between both end positions.

## Revendications

1. Ferrure pour fenêtre ou analogue comportant une pièce de ferrure (3, 40, 51, 61) destinée à être installée dans une rainure à ferrure (2) de la fenêtre et un élément de butée (6, 6', 6", 45, 50, 60, 60') situé en extrémité sur la pièce de ferrure (3, 40, 51, 61) pour s'appliquer par derrière contre un coin d'un battant de fenêtre,
**caractérisée en ce que**
l'élément de butée (6, 6', 6", 45, 50, 60, 60') est tenu sur la pièce de ferrure (3, 40, 51, 61) de manière mobile entre deux positions de fin de course dans lesquelles l'élément de butée (6, 6', 6" ; 45, 50, 60, 60') est chaque fois aligné sur un grand côté (11, 58) de la pièce de ferrure (3, 40, 51, 61) et dépasse par rapport à l'autre grand côté (12, 59).

2. Ferrure selon la revendication 1,
**caractérisée en ce que**
l'élément de butée (50) peut basculer entre deux positions de fin de course par rapport à la pièce de ferrure (51).

3. Ferrure selon la revendication 2,
**caractérisée en ce que**
le mouvement de basculement de l'élément de butée (50) est limité par une cavité (55) de la pièce de ferrure (51) et par une came de limitation (54) pénétrant dans cette cavité (55) et appartenant à l'élément de butée (50).

4. Ferrure selon la revendication 1,
**caractérisée en ce que**
l'élément de butée (6, 6', 6"; 45) peut coulisser entre ses deux positions de fin de course par rapport à la pièce de ferrure (3, 40).

5. Ferrure selon la revendication 4,
**caractérisée en ce que**
l'élément de butée (45) est guidé et tenu sur un segment de guidage (43) de la pièce de ferrure (40).

6. Ferrure selon la revendication 5,
**caractérisée en ce que**
le segment de guidage (43) de la pièce de ferrure (40) traverse une ouverture de guidage (46) de l'élément de butée (45), cette ouverture s'étendant suivant la direction de coulissement (9) de cet élément de butée (45), et un segment d'extrémité (44) de la pièce de ferrure (40) dépassant de l'élément de butée (45) est recourbé.

7. Ferrure selon l'une des revendications précédentes,
**caractérisée en ce que**
l'élément de butée (6, 6', 6" ; 45, 50) est réalisé sous la forme d'un élément de couplage.

8. Ferrure selon la revendication 4,
**caractérisée en ce que**
l'élément de butée (6, 6', 6") est tenu de manière mobile entre la pièce de ferrure (3) et un élément de couplage (7, 7', 7") fixé à la pièce de ferrure (3).

9. Ferrure selon la revendication 8,
**caractérisée en ce que**
l'élément de butée (6, 6', 6") est guidé de manière coulissante sur l'élément de couplage (7, 7', 7").

10. Ferrure selon la revendication 8 ou 9,
**caractérisée en ce que**
le coulissement de l'élément de butée (6', 6") est limité par l'élément de couplage (7', 7").

11. Ferrure selon la revendication 10,
**caractérisée en ce que**
l'élément de couplage (7', 7") comporte une came de limitation (20, 22) qui pénètre dans une découpe (21, 23) de l'élément de butée (6', 6") s'étendant dans la direction de coulissement (9) de l'élément de butée (6', 6").

12. Ferrure selon l'une quelconque des revendications 1 à 9,
**caractérisée en ce que**
le coulissement de l'élément de butée (6) est limité par la pièce de ferrure (3).

13. Ferrure selon la revendication 12,
**caractérisée en ce qu'**
une came de limitation (18) de l'élément de butée (6) pénètre dans une cavité (15) de la pièce de ferrure (3) dirigée dans la direction de coulissement (9) de l'élément de butée (6).

14. Ferrure selon l'une quelconque des revendications 8 à 13,
**caractérisée en ce que**
l'élément de butée (6, 6', 6") et l'élément de couplage (7, 7', 7") sont réalisés sous la forme d'une pièce de fonte en une seule partie avec des points de rupture de consigne.

15. Ferrure selon la revendication 14,
**caractérisée en ce que**
l'élément de butée (6, 6', 6") peut s'enlever de l'élément de couplage (7, 7', 7") par la fixation notamment par le rivetage de l'élément de couplage (7, 7', 7") avec la pièce de ferrure (3).

16. Ferrure selon la revendication 1,
**caractérisée en ce que**
l'élément de butée (60, 60') est déformable notamment par cintrage dans au moins l'une, et de préférence les deux positions de fin de course.

17. Ferrure selon la revendication 16,
**caractérisée en ce qu'**
une surface de butée (65) de l'élément de butée (60) peut basculer par rapport à la partie restante de l'élément de butée (60) entre deux positions de fin de course.

18. Ferrure selon la revendication 16,
**caractérisée en ce qu'**
une surface de butée (65') de l'élément de butée (60') peut coulisser par rapport à la partie restante de l'élément de butée (60') entre deux positions de fin de course.
